# FASCICULE DE BREVET EUROPEEN

(11) **EP 0 745 443 B1**
(45) Date de publication et mention de la délivrance du brevet: **28.04.1999**
(21) Numéro de dépôt: 96401108.4
(22) Date de dépôt: 22.05.1996
(51) Int. Cl.: B21J 15/38

(54) **Mécanisme d'avance pas à pas pour pince d'expansion de chevilles murales et applications analogues**
Schrittweise arbeitender Vorschubmechanismus für Zangen zum Setzen von Spreizdübeln ode ähnliche Anwendungen
Step by step advancing mechanism for pliers for setting expanding wall plugs or similar applications

(30) Priorité: 01.06.1995 FR 9506534
(43) Date de publication de la demande: 04.12.1996
(73) Titulaire: ETABLISSEMENTS PIERRE GREHAL ET COMPAGNIE SA, 95350 Saint-Brice-sous-Forêt (FR)
(72) Inventeur: MALAGNOUX, Roger, 95330 Domont (FR)
(74) Mandataire: Madeuf, René Louis

(56) Documents cités:
- FR-A- 2 507 932
- GB-A- 2 224 230
- US-A- 3 906 774

## Description

La présente invention concerne un nouveau mécanisme qui est destiné essentiellement à être mis en oeuvre dans des pinces et objets analogues, dans lequel il est nécessaire de pouvoir développer des forces importantes sans nécessiter un effort manuel conséquent (voir par exemple GB-A-2 224 230).

En outre, le mécanisme de l'invention fait qu'il est possible de limiter la course de travail à une mesure précise, ce qui enpêche que des contraintes excessives puissent être appliquées à une pièce d'ouvrage.

L'invention permet en particulier de réaliser une pince d'expansion pour cheville murale engagée dans un trou d'une paroi derrière laquelle une partie de la cheville doit être expansée.

Il est en effet important que la mesure de l'expansion puisse être contrôlée pour que, d'une part, cette expansion soit suffisante pour maintenir la cheville qui doit aussi être gonflée à l'intérieur du trou par lequel elle est passée et que, d'autre part, l `expansion ne dépasse pas une mesure précise au delà de laquelle la partie expansée deviendrait relativement fragile.

L'invention résout le problème posé et permet une mise en oeuvre bon marché.

Conformément à l'invention, le mécanisme d'avance pas à pas pour pince d'expansion de chevilles murales et applications analogues est caractérisé en ce qu'il comporte un corps creux associé à un levier fixe et comportant un axe d'articulation pour un levier mobile supportant, par un axe, un cliquet poussé par un ressort, ledit cliquet comprenant une traverse engagée entre des dents d'une denture inclinée d'une crémaillère, délimitant une seconde denture à dents inclinées pour une traverse que supporte un culbuteur sur lequel s'applique un ressort de compression tendant à maintenir ladite traverse entre deux dents, ladite crémaillère étant guidée à l'intérieur du corps et attelée à une chape mobile provoquant l'expansion d'une cheville en coopération avec une chape fixe reliée au corps.

Diverses autres caractéristiques de l'invention ressortent d'ailleurs de la description détaillée qui suit.

Une forme de réalisation de l'objet de l'invention est représentée, à titre d'exemple non limitatif, aux dessins annexés.
La fig. 1 est une élévation latérale de la pince, objet de l'invention.
La fig. 2 est une élévation frontale partielle vue suivant la ligne II-II de la fig. 1.
La fig. 3 est une vue de dessus prise sensiblement suivant la ligne III-III de la fig. 1.
La fig. 4 est une coupe-élévation longitudinale du mécanisme d'avance pas à pas que comporte la pince des figures précédentes.
La fig. 5 est une coupe-élévation analogue à la fig. 4, illustrant une position caractéristique du mécanisme d'avance pas à pas.

Le dessin illustre une pince destinée à provoquer l'expansion d'une cheville 1 d'un type bien connu qui comporte un fourreau 2 dans lequel est engagée une vis 3 à tête 4 qui est vissée dans un écrou 5.

La cheville 1 est engagée dans un trou 6 foré dans une paroi 7. Lorsque la vis 3 est tirée par sa tête 4, le fourreau 2 est déformé comme illustré en 3a à la fig. 5, ce qui l'ancre à l'arrière de la paroi 7 et provoque son expansion contre la paroi du trou 6.

Pour la mise en place de la cheville 1, décrite ci-dessus, on met en oeuvre la pince illustrée par le dessin, pince qui comporte un corps 8 de préférence en matière moulée soit métallique, soit plastique, qui délimite un logement interne 9 pour le mécanisme décrit dans ce qui suit, ainsi que des feuillures latérales 10 pour les branches 11, 12 d'une chape fixe 13 qui est fixée au corps 8 par un axe 14 et une entretoise 15.

Le corps 8 forme ou est rapporté à un levier 16, dit fixe, qui est muni d'une poignée 17. L'axe 14 supporte de son côté un levier 18, dit mobile, constitue par exemple par une tôle pliée en U, ce levier étant muni d'une poignée 19.

En position de non utilisation de la pince, les poignées 17, 19 peuvent être reliées par un collier basculant 20. La chape fixe 13 qui est de préférence métallique forme, à partir de ses branches 11, 12, des glissières 21, 22, respectivement 21a, 22a, qui sont délimitées par des pliures des bords latéraux. Les glissières 21, 22, 21a, 22a servent au guidage d'une chape mobile 23 qui présente, dans sa face avant, une fente 24 coïncidant avec une fente 25 de la chape fixe 13. Les fentes ci-dessus sont prévues pour permettre de saisir la tête de vis 4 à l'intérieur de la chape mobile 23, ce que montrent bien les fig. 4 et 5.

La chape mobile guidée par les glissières 21, 22, 21a, 22a est reliée au moyen d'un axe 26 à l'extrémité d'une crémaillère 27 présentant une denture supérieure 28 et une denture inférieure 29. La crémaillère 27 est, par ailleurs, passée dans un guide 30 du corps 8.

Comme l'illustre le dessin, les dentures 28, 29 sont des dentures inclinées, les encoches 28a, 29a qu'elles présentent ouvrant vers la partie antérieure de la crémaillère c'est-à-dire vers la chape mobile 23. Un cliquet 31 est articulé au levier 18 sur un axe 32 de ce dernier. Le cliquet 31 présente en coupe la forme de la lettre U et supporte une traverse 33 engagée dans l'une des encoches 29a de la denture 29. Un ressort en épingle 34 est prévu pour être enroulé comme le montre le dessin sur l'axe 32. Les extrémités du ressort 34 portent respectivement contre le levier 18 et contre le cliquet 31, ce qui a pour effet de tendre à faire pivoter le cliquet 31 dans le sens pour lequel la traverse 33 est appliquée dans l'une des encoches 29a et à faire pivoter le levier 18 dans le sens de la flèche f₁ pour lequel ce levier est appliqué contre l'extrémité 35a d'un culbuteur 35, articulé sur l'axe 14.

Le culbuteur 35 est constitué par une ferrure en U qui porte une traverse 36 engagée dans l'une des encoches 28a de la denture 28.

Un ressort de compression 37 est interposé entre une butée 38 de la crémaillère 27 et le culbuteur 35. La force du ressort 37 est choisie de façon qu'il tende à faire pivoter le culbuteur dans le sens de la flèche f₂ pour tendre toujours à maintenir la traverse 36 dans une encoche 38a ; cette force du ressort 37 est choisie plus élevée que celle que peut exercer le ressort en épingle 34 sur le levier mobile 18 lorsque ce levier est appliqué par son ressort 34 contre l'extrémité 35a du culbuteur 35 ainsi que l'illustre la fig. 4, c'est-à-dire lorsque le levier mobile 18 occupe une position écartée par rapport au levier fixe 16.

Pour effectuer un cycle de travail, le mécanisme décrit dans ce qui précède se trouve initialement dans la position illustrée à la fig. 4, c'est-à-dire que le ressort 37 exerce une poussée sur le culbuteur 35 pour maintenir la traverse 36 dans une encoche 28a, le culbuteur prenant appui en outre contre le levier 18. Dans cette position, le ressort en épingle 34 pousse le cliquet 31 dont la traverse 33 se trouve elle-même dans une encoche 39a, alors que le levier mobile 18 est écarté du levier fixe 16. La position définie ci-dessus correspond à celle pour laquelle la chape mobile 23 est poussée contre la chape fixe 13 par le ressort 37. La chape fixe de même que la chape mobile peuvent ainsi être engagées derrière la tête de vis 4 d'une cheville 1 insérée à frottement doux dans un trou 6 de la paroi 7.

L'opérateur exerce alors une traction sur le levier mobile 18 en rapprochant la poignée 19 qu'il porte de la poignée 17 du levier fixe 16. Ce mouvement a pour effet que la traverse 33 du cliquet 31 pousse la crémaillère 27 dans le sens de la flèche f3, ce qui est rendu possible par la forme des encoches 39a. Il s'ensuit que la traverse 36 du culbuteur 35 est amenée à passer au-dessus d'une ou plusieurs dents inclinées 28 de la crémaillère 27, le ressort 37 ramenant toujours la traverse 36 dans une encoche 28a au fur et à mesure du déplacement de la crémaillère 27 suivant la flèche f3. Le mouvement décrit ci-dessus est illustré par la fig. 5.

Dans la position de la fig. 5, le levier 18 peut être libéré et il pivote alors dans le sens de la flèche f₁ sous l'action du ressort en épingle 34 jusqu'au moment où ce levier vient en contact avec l'extrémité 35a du culbuteur 35 qui agit comme une butée, en limitant le pivotement dudit levier 18.

On voit par ce qui précède que la traverse 36 du culbuteur 35 est maintenue dans les encoches 28a par l'action exercée par le ressort 37.

En exercant à nouveau un effort sur la poignée 19, les mêmes mouvements que décrits dans ce qui précède se renouvellent, ce qui provoque un nouveau déplacement de la crémaillère 27 dans le sens de la flèche f₃.

Chaque déplacement de la crémaillère suivant la flèche f₃ a pour effet d'écarter la chape mobile 23 de la chape fixe 13 et, par conséquent, de provoquer l'évasement de la partie de la cheville 1 se trouvant derrière la paroi 7 en même temps que la partie de la cheville qui se trouve dans le trou 6 est gonflée et serrée contre la paroi de ce trou.

Ce qui précède montre que l'avance suivant la flèche f₃ de la crémaillère s'effectue pas à pas, la mesure de chaque pas étant déterminée par l'angle de pivotement du levier mobile 18 par rapport au levier fixe 16 et par l'espacement des dents des dentures 28, 29. La course maximale que peut prendre la chape mobile 23 est par ailleurs définie par la longueur sur laquelle s'étendent les dentures 28, 29 de la crémaillère. On délimite ainsi, à la mesure désirée, l'expansion que peut prendre la cheville 1 derrière la paroi 7.

Lorsque la cheville 1 est suffisamment expansée, il y a lieu de libérer la tête de vis 4 pour retirer la pince. L'utilisateur fait pour cela pivoter le levier mobile 18 dans le sens de la flèche f₁ pour que ce levier vienne réoccuper la position illustrée à la fig. 4 pour laquelle il bute contre l'extrémité 35a du culbuteur 35. L'utilisateur exerce alors une poussée supplémentaire sur le levier mobile 18, ce qui provoque la levée du culbuteur 35 et le dégagement de la traverse 36 de l'encoche 28a qu'elle occupait. Par ailleurs, le culbuteur 35 vient en appui par sa partie postérieure 35b contre le cliquet 31 en faisant pivoter celui-ci autour de l'axe 32 suivant la flèche f₄. Ce mouvement a pour effet de dégager la traverse 33 de l'encoche 29a qu'elle occupait et de libérer ainsi la crémaillère 27 en permettant au ressort 37 de se détendre pour ramener la chape mobile 23 à sa position initiale illustrée à la fig. 4, ce qui permet l'extraction de la pince et sa réutilisation pour un nouveau cycle de travail.

L'invention n'est pas limitée à l'exemple de réalisation, représenté et décrit en détail, car diverses modifications peuvent y être apportées sans sortir de son cadre, dans les limites des revendications.

## Revendications

1. Mécanisme d'avance pas à pas pour pince d'expansion de chevilles murales et applications analogues, caractérisé en ce qu'il comporte un corps creux (8) associé à un levier fixe (16) et comportant un axe d'articulation (14) pour un levier mobile (18) supportant par un axe (32) un cliquet (31) poussé par un ressort (34) qui contient ledit cliquet (31) comprenant une traverse (33) engagée entre des dents d'une denture inclinée (29) d'une crémaillère (27), délimitant une seconde denture à dents inclinées (28) pour une autre traverse (36) que supporte un culbuteur (35) sur lequel s'applique un ressort de compression (37) tendant à maintenir ladite traverse (36) du culbuteur entre deux dents (28a), ladite crémaillère (27) étant guidée à l'intérieur du corps (8) et attelée à une chape mobile (23) provoquant l'expansion d'une cheville (1) en coopération avec une chape fixe (13) reliée au corps (8).

2. Mécanisme d'avance selon la revendication 1, caractérisé en ce que la crémaillère est passée dans un guide (30) du corps (8) pour le guidage d'une de ses extrémités, l'autre extrémité de cette crémaillère étant reliée par un axe (26) à la chape mobile (23) guidée dans des glissières (21, 22, 21a, 22a) formées par les branches latérales (11, 12) de la chape fixe (13).

3. Mécanisme d'avance selon l'une des revendications 1 et 2, caractérisé en ce que la chape fixe (13) est réalisée en métal et est reliée au corps (8) dans des feuillures de celui-ci au moyen de l'axe d'articulation (14) du levier mobile (18) qui commande le cliquet (31) dont la traverse (33) est maintenue en prise avec la denture (29) de la crémaillère (27).

4. Mécanisme d'avance selon l'une des revendications 1 à 3, caractérisé en ce que le ressort (37) maintenant la traverse (36) du culbuteur (35) dans une encoche (28) de la crémaillère (27) est disposé entre ledit culbuteur et des butées (38) formées près de l'extrémité de la crémaillère (27) qui supporte un axe (26) assurant sa liaison avec la chape mobile (23).

5. Mécanisme d'avance selon l'une des revendications 1 à 4, caractérisé en ce que la force du ressort (37) agissant sur le culbuteur (35) est choisie pour maintenir une extrémité (35a) de ce culbuteur contre le levier mobile (18) à l'encontre de l'action exercée par un ressort (34) maintenant la traverse (33) du cliquet (31) dans une encoche (29a) de la denture (29) de la crémaillère.

6. Mécanisme d'avance selon l'une des revendications 1 à 5, caractérisé en ce que le culbuteur (35) présente une extrémité postérieure (35b) s'appliquant sur le cliquet (31) pour provoquer le dégagement de la traverse (33) de ce cliquet en même temps que la traverse (36) du culbuteur est dégagée lorsque le levier (18) est pivoté dans le sens pour lequel il fait basculer ledit culbuteur en appui contre son extrémité (35a).

7. Mécanisme d'avance selon l'une des revendications 1 à 6, caractérisé en ce que le corps (8) est fabriqué en matière moulée tandis que la chape fixe est fabriquée en métal, les leviers fixe (16) et mobile (18) étant pourvus de poignées (17, 19).

8. Mécanisme d'avance selon l'une des revendications 1 à 7, caractérisé en ce que le mouvement de la chape mobile est limité par la longueur des dentures inclinées (28, 29).

## Claims

1. Step by step advancing mechanism for pliers for setting expanding wall plugs and similar applications, characterized in that it comprises a hollow body (8) operatively associated with a fixed lever (16) and comprising an articulation pin for a movable lever (18) having a pin (32) for supporting a pawl (31) that is biased by a spring (34) which contains said pawl (31) comprising a cross-member (33) engaged between teeth of a sloping toothing (29) of a rack (27), forming a second toothing with sloping teeth (28) for an other cross-member (36) that supports a rocker (35) on which is applied a compression spring (37) tending to maintain said cross-member (36) of the rocker between two teeth (28a), said rack (27) being guided inside the body (8) and coupled with a movable clevis (23) causing expansion of a plug (1) in cooperation with a fixed clevis (13) connected with the body (8).

2. Advancing mechanism according to claim 1, characterized in that the rack is passed in a guide (13) of the body (8) for the guiding of one of its ends, the other end of this rack being connected by a pin (26) to the movable clevis (23) that is guided in slides (21, 22, 21a, 22a) formed by lateral arms (11, 12) of the fixed clevis (13).

3. Advancing mechanism according to one of claims 1 and 2, characterized in that the fixed clevis (13) is made of metal and is connected to the body (8) in rabbets thereof by means of the articulation pin (13) of the movable lever (18) which controls the pawl (31) the cross-member (33) of which is maintained in engagement with the toothing (29) of the rack (27).

4. Advancing mechanism according to one of claims 1 to 3, characterized in that the spring (37) that maintains the cross-member (36) of the rocker (35) in a notch (28) of the rack (27) is arranged between said rocker and abutments (38) formed near the end of the rack (27) which supports a pin (26) providing its connection with the movable clevis (23).

5. Advancing mechanism according to one of claims 1 to 4, characterized in that the force of the spring (37) acting on the rocker (35) is chosen for maintaining one end (35a) of this rocker on the movable lever (18) against an action exerted by a spring (34) that maintains the cross-member (33) of the pawl (31) within a notch (29a) of the toothing (29) of the rack.

6. Advancing mechanism according to one of claims 1 to 5, characterized in that the rocker (35) has one rear end (35b) that is applied on the pawl (31) for causing disengagement of the cross-member (33) from this pawl in the same time as the cross-member (36) of the rocker is disengaged when the lever (18) is pivoted in the direction for which it causes said rocker to rock in abutment on its end (35a).

7. Advancing mechanism according to one of claims 1 to 6, characterized in that the body (8) is made of a moulded material while the fixed clevis is made of metal, the fixed (16) and movable (18) levers being provided with handles (17, 19).

8. Advancing mechanism according to one of claims 1 to 7, characterized in that the movement of the movable clevis is limited by the length of the sloping toothings (28, 29).

## Patentansprüche

1. Schrittweise arbeitender Vorschubmechanismus für Zange zum spreizen von Wanddübeln und ähnliche Anwendungen, dadurch gekennzeichnet, daß er einem ortsfesten Hebel (16) zugeordneten und einen Gelenkzapfen (14) für einen bewegbaren Hebel (18) aufweisenden Hohlkörper (8) aufweist, welcher bewegbare Hebel mit einem Stift (32) eine Sperrklinke (31) trägt, die durch eine Feder ( 34 ) , die die besagte Sperrklinke (31) enthält, schiebt, welche Klinke ein zwischen den Zähnen einer geneigten Zahnung (29) einer Zahnstange (27) eingreifendes Querglied (33) umfaßt, welche eine zweite Zahnung mit geneigten Zähnen (28) für ein anderes Querglied (36) abgrenzt, das durch einen Kipper (35) getragen wird, an welchem sich eine Druckfeder (37) anlegt, die bestrebt ist, das besagte Querglied (36) am Kipper zwischen zwei Zähnen (28a) zu halten, wobei die besagte Zahnstange (27) innerhalb des Körpers (8) geführt und an einem das Spreizen des Dübels (1) in Zusammenwirkung mit einem mit dem Körper (8) verbundenen ortsfesten Gabelbügel (13) veranlassenden bewegbaren Gabelbügel (23) angekuppelt ist.

2. Vorschubmechanismus gemäß Anspruch 1, dadurch gekennzeichnet, daß die Zahnstange in einer Führung (30) des Körpers (8) für die Führung eines ihrer Enden eingesetzt ist, wobei das andere Ende dieser Zahnstange durch einen Zapfen (26) mit einem in durch die Seitenschenkel (11, 12) des ortsfesten Gabelbügels (13) gebildeten Gleitführungen (21, 22, 21a, 22a) geführten bewegbaren Gabelbügel (23) verbunden ist.

3. Vorschubmechanismus gemäß einem der Ansprüche 1 und 2, dadurch gekennzeichnet, daß der ortsfeste Gabelbügel (13) aus Metall hergestellt ist und mit dem Körper (8) in Falzen desselben mittels des Gelenkzapfens (14) des bewegbaren Hebels (18) verbunden ist, der die Sperrklinke (31), deren Querglied (33) im Eingriff mit der Zahnung (29) der Zahnstange (27) gehalten wird, betätigt.

4. Vorschubmechanismus gemäß einem der Ansprüche 1 bis 3, dadurch gekennzeichnet, daß die das Querglied (36) des Kippers (35) in einer Kerbe (28) der Zahnstange (27) haltende Feder (37) zwischen dem besagten Kipper und Anschläge (38) angeordnet ist, welche neben demjenigen Ende der Zahnstange (27), das einen ihre Verbindung mit dem bewegbaren Gabelbügel (23) gewährleistenden Stift (26) trägt, gebildet sind.

5. Vorschubmechanismus nach einem der Ansprüche 1 bis 4, dadurch gekennzeichnet, daß die auf den Kipper (35) einwirkende Kraft der Feder (37) gewählt wird, um ein Ende (35a) dieses Kippers an dem bewegbaren Hebel (18) entgegen der durch eine Feder (34) ausgeübten Wirkung zu halten, die das Querglied (33) der Sperrklinke (31) in einer Kerbe (29a) der Zahnung (29) der Zahnstange hält.

6. Vorschubmechanismus gemäß einem der Ansprüche 1 bis 5, dadurch gekennzeichnet, daß der Kipper (35) ein sich an der Sperrklinke (31) anlegendes hinteres Ende (35b) aufweist, um das Freilegen des Quergliedes (33) aus dieser Sperrklinke zu verursachen, wobei gleichzeitig das Querglied (36) des Kippers freigelegt wird, wenn der Hebel (18) in derjenigen Richtung verschwenkt wird, in welcher er den besagten Kipper bis zur Abstützung an seinem Ende (35a) kippt.

7. Vorschubmechanismus gemäß einem der Ansprüche 1 bis 6, dadurch gekennzeichnet, daß der Körper (8) aus einem geformten Werkstoff hergestellt wird, während der ortsfeste Gabelbügel aus Metall hergestellt wird, wobei der ortsfeste und bewegbare Hebel (16) und (18) mit Handgriffen (17, 19) versehen sind.

8. Vorschubmechanismus gemäß einem der Ansprüche 1 bis 7, dadurch gekennzeichnet, daß die Bewegung des bewegbaren Gabelbügels durch die Länge der geneigten Zahnungen (28, 29) beschränkt wird.
